# EUROPÄISCHE PATENTSCHRIFT

(11) **EP 2 176 016 B1**
(45) Veröffentlichungstag und Bekanntmachung des Hinweises auf die Patenterteilung: **10.05.2017**
(21) Anmeldenummer: 08785302.4
(22) Anmeldetag: 01.08.2008
(51) Int. Cl.: B22D 11/06, B22D 11/12, B22D 11/124, B22D 11/14

(54) **VERFAHREN UND VORRICHTUNG ZUR VERGLEICHMÄSSIGUNG DES WÄRMEÜBERGANGS EINES GUSSPRODUKTS WÄHREND SEINER ERSTARRUNG AUF DEM METALLTRANSPORTBAND EINER HORIZONTALEN BANDGIESSANLAGE**
METHOD AND DEVICE FOR EQUALIZATION OF THE HEAT TRANSFER OF A CAST PRODUCT DURING THE SOLIDIFICATION THEREOF ON A METAL CONVEYOR BELT OF A HORIZONTAL STRIP CASTING SYSTEM
PROCÉDÉ ET DISPOSITIF D'UNIFORMISATION DU TRANSFERT THERMIQUE D'UN PRODUIT COULÉ PENDANT SA SOLIDIFICATION SUR LA BANDE TRANSPORTEUSE MÉTALLIQUE D'UNE INSTALLATION DE COULÉE HORIZONTALE SUR BANDE

(30) Priorität: 04.08.2007 DE 102007036969; 15.11.2007 DE 102007054554; 28.11.2007 DE 102007057278
(43) Veröffentlichungstag der Anmeldung: 21.04.2010
(73) Patentinhaber: SMS group GmbH, 40237 Düsseldorf (DE)
(72) Erfinder: BAUSCH, Jörg, 40629 Düsseldorf (DE); HECKEN, Hans, Jürgen, 53520 Schuld (DE)
(74) Vertreter: Klüppel, Walter
(86) Internationale Anmeldenummer: PCT/EP2008/006362
(87) Internationale Veröffentlichungsnummer: WO 2009/018973

(56) Entgegenhaltungen:
- WO-A-2006/066552
- JP-A- 6 007 900

## Beschreibung

Die Erfindung betrifft ein Verfahren und eine Vorrichtung zum endabmessungsnahen Gießen von rechteckigen Strängen aus Metall und anschließender Weiterverarbeitung zu Metallbändern nach dem DSC-Verfahren (Direct Strip Casting) in einer horizontalen Bandgießanlage, wobei die Metallschmelze mittels eines Schmelzenaufgabesystems auf ein an der Unterseite gekühltes horizontal umlaufendes Metalltransportband gegossen wird und das flüssige Gussprodukt auf diesem Metalltransportband während seines Transports zum Vorband erstarrt, welches dann nach Verlassen des Metalltransportbandes - beispielsweise durch Glätt-/ Treib-Rollen mechanisch eingespannt - zu einem Treiber gefördert wird. Der Aufbau mit Glätt-/Treibrollen ist nicht zwingend erforderlich, der Aufbau kann auch ohne diese Rollen realisiert werden.

Auf Grund der ungleichen Wärmeabfuhr beim Erstarrungsprozess des nach dem DSC-Verfahren unter Inert-Atmosphäre ohne Gießpulver gegossenen Bandes, wobei die Oberseite des Bandes nur durch Konvektion mit der Umgebungs-Atmosphäre und durch Wärmeabstrahlung gekühlt wird, während seine Unterseite in direktem Kontakt mit einem gekühltem Metalltransportband steht, verformt sich das Band bereits während der Erstarrung und danach zunächst nach oben und dann nach unten.

Zu Beginn der Abkühlung kontrahiert die unterste Materialschicht des Bandes am stärksten aufgrund sehr großer Temperatur-Gradienten. Das gesamte Band krümmt sich mittig nach oben durch, wobei sehr hohe Spannungen in der oberen Schicht eingebracht werden. Da diese Spannungen größer als die Fließspannung sind, bauen sie sich im weiteren Verlauf der Erstarrung durch Längung (Fließen) wieder ab, wodurch sich ein entgegengesetztes Krümmen der Bandmitte nach unten ergibt. Als Folge verbleibt die untere Schicht zunächst gelängt, die obere gekürzt.

Wenn sich dann bei Verlassen des üblicherweise auf dessen Oberseite nicht geführten Bandes vom mitlaufenden Metalltransportband die Temperatur des Bandes über die Banddicke wegen der jetzt verringerten Kühlung der Bandunterseite ausgleicht, gleicht sich auch die thermische Dehnung an. Die oberen gekürzten und die unteren gelängten Bandbereiche verursachen nun eine Rückkrümmung, wobei sich die Bandränder nach oben wölben. Die dabei auftretenden Spannungen sind jedoch unterhalb oder nahe der Fließgrenze, so dass sich keine oder eine sehr geringe Rückbildung der Krümmung durch Fließvorgänge beobachten lässt. Die Krümmung nach oben bleibt bestehen und resultiert in einem Wölben der Band-Schmalseiten und ebenso des Bandkopfes ähnlich einem Ski.

Im weiteren Transportverlauf des Bandes wird der Freiheitsgrad dieser Verwölbungen in Längsrichtung aufgrund der Gewichtskraft des auf dem anschließenden Rollgang horizontal transportierten Band und/oder durch eine oder mehrere nach dem Metalltransportband folgende Treib- oder Glättrollen beschränkt, die zunächst die Bandspitze und dann das gesamte Band mechanisch einspannen und fluss-abwärts zum planparallelen Lauf zwingen. Diese Einschränkung des Freiheitsgrades führt dann dazu, dass die im Band vorhandenen Spannungen in nicht eingespannten Bereichen abgebaut werden müssen, weshalb sich die Bandschmalseiten zunächst nach Verlassen des Metalltransportbandes hoch wölben. Dieses Verhalten erstreckt sich zurück bis in den Bereich des Metalltransportbandes, so dass das erstarrende Band teilweise keinen Kontakt mehr zum Metalltransportband und so zum Kühlmedium hat mit dem Ergebnis einer inhomogenen Temperaturverteilung über die Breite des Bandes, das wie eine Regenrinne profiliert ist.

Um diesem Problem zu begegnen und um das Rückwirken der Profilierung des Vorbandes in den Gießbereich zu vermeiden und um das Einfädeln in die nachgeschalteten Aggregate sicherzustellen, wird in der WO 2006/066552 A1 vorgeschlagen, am Ende der Primärkühlzone und vor Beginn der üblichen Sekundärkühlzone ein Führungselement anzuordnen. Im Regelfall besteht das Führungselement aus mehreren oberhalb und unterhalb des Vorbandes in Top zu Top oder versetzt zueinander angeordneten Rollen.

Bei einer besonderen Anordnung der Rollen wird das Vorband in eine oberhalb der Gießlinie liegende Ebene geführt, um durch die dabei durchgeführte Aufwärtsbewegung die Dehnung der Unterseite des Vorbandes aufzunehmen. Auch eine Rollenanordnung, bei der das Vorband wellenförmig den Rollensatz durchläuft, ist möglich, wurde aber bisher nicht eingesetzt.

Nachteilig bei dem aus der WO 2006/066552 A1 bekannten Verfahren ist, dass durch das dem Metalltransportband nachfolgende Führungselement eine durchgreifende Beeinflussung der thermischen Vorgänge auf dem Metalltransportband nur unvollständig möglich ist.

Aus der Druckschrift JP 06 007900 A ist eine Vorrichtung und ein Verfahren zum Stranggießen dicker Brammen bekannt, bei dem die Metallschmelze auf ein Metallband gegossen wird. Im Verlauf der Strangführung ist zwischen einer Sekundärkühlung und einem Walzgerüst eine Heizeinrichtung zum Erwärmen der Bandkanten angeordnet, bevor die Bramme in das Walzgerüst eintritt.

Die WO 2006/066552 betrifft ein Verfahren und eine Vorrichtung zum horizontalen Bandgießen von Stahl, wobei ein gekühltes Förderband, das an seinen beiden Enden Umlenkrollen aufweist, weiterhin einen sich daran anschließenden eingehausten Rollengang aufweist.

Ausgehend von dem bekannten Stand der Technik liegt der Erfindung die objektive Aufgabe zugrunde, dass die Vorrichtung und das Verfahren zum endabmessungsnahen Gießen von Strängen aus Metall derart verbessert werden soll, dass Verformungen des Metallbandes so gut wie möglich vermieden werden, insbesondere auch im Bereich des Transportbands.

Die gestellte Aufgabe wird verfahrensmäßig mit den Merkmalen des Anspruchs 1 gelöst. Kennzeichnend für das erfindungsgemäße Verfahren ist, dass zur Vermeidung eines bis in den Ausgießbereich der Gießmaschine möglichen rückwärtigen Aufwölbens der Bandkanten und zur Vergleichmäßigung des Wärmeübergangs auf das Gussprodukt während seiner Erstarrung auf dem Metalltransportband die bei Verlassen des Transportbandes schlagartig verringerte Kühlung der Unterseite des Vorbandes kompensiert wird, wozu in einem Bereich unmittelbar hinter dem Transportband die Unterseite des Vorbandes zusätzlich gekühlt wird.

Durch den im Bereich des Metalltransportband-Endes erfindungsgemäß von oben auf das Gussprodukt und hier insbesondere auf dessen Bandkanten ausgeübten Druck, durch den ein vollständiger Kontakt der Unterseite des Gussproduktes mit dem Metalltransportband erzwungen wird, verbunden mit der zusätzlichen Kühlung der Vorbandunterseite, lässt sich eine Optimierung und Vergleichmäßigung der Wärmeübertragung vom Metalltransportband zum Gussprodukt über die gesamte Gießbreite und ein Wärmeausgleich innerhalb des Vorbandes nach Verlassen des Metalltransportbandes erreichen.

Der erforderliche Druck wird hierzu von einer auf die gesamte Breite des Gussproduktes einwirkenden Druckrolle oder durch nur auf die Bandkanten einwirkende Teildruckrollen aufgebracht. Die Druckrollen werden dabei vorzugsweise separat angetrieben und innen gekühlt. Erfindungsgemäß kann der erforderliche Druck auch durch ein auf der gesamten Breite des Gussproduktes aufliegendes umlaufendes Druckband aufgebracht werden, das gleichfalls separat angetrieben und gekühlt werden kann.

In Kombination mit dem Druck auf das Gussprodukt wird gemäß der Erfindung gleichzeitig eine Kühlung der Vorbandunterseite in einem definierten Bereich unmittelbar hinter dem Metalltransportband durchgeführt, wobei sich dieser definierte Bereich über die gesamte Breite des Vorbandes und bei Vorhandensein von Glätt-/ Treib-Rollen bis zu diesen erstrecken kann. Diese Kühlung geschieht durch eine offene Spritzkühlung, beispielsweise mit Wasser, und/oder durch eine geschlossene Kühlung mittels eines umlaufenden gekühlten Kühlbandes, welches ähnlich wie das Metalltransportband in Kontakt mit der Vorbandunterseite steht. Erfindungsgemäß ist es auch möglich, gleichzeitig auf der Vorbandoberseite ein umlaufendes Kühlband anzuordnen, um das Vorband zu führen und definiert unterschiedlich angepasst zu kühlen.

Weitere Einzelheiten und Vorteile der Erfindung werden nachfolgend an in schematischen Zeichnungsfiguren dargestellten Ausführungsbeispielen näher erläutert.

Es zeigen:
- Fig. 1: das Layout einer Gießanlage mit ihren wesentlichen Komponenten,
- Fig. 2a: einen vergrößerten Teilausschnitt der Fig. 1 mit offener Spritzkühlung,
- Fig. 2b: einen vergrößerten Teilausschnitt der Fig. 1 mit umlaufenden Kühlbändern,
- Fig. 3a: eine Draufsicht auf einen Teilausschnitt der Fig. 1 nach dem Stand der Technik,
- Fig. 3b: Querschnitte durch das Gussprodukt/Vorband nach dem Stand der Technik,
- Fig. 4a: die Draufsicht der Fig. 3 mit einer Druckrolle,
- Fig. 4b: Querschnitte durch das Gussprodukt/Vorband mit eingesetzter Druckrolle,
- Fig. 5: die Draufsicht der Fig. 3 mit Teildruckrollen,
- Fig. 6: die Draufsicht der Fig. 3 mit einem Druckband.

In der Figur 1 ist eine Seitenansicht einer Bandgießanlage 1 nach dem DSC-Verfahren mit ihren wesentlichen Komponenten dargestellt. In Gießrichtung (in der Zeichnung von links nach rechts) besteht diese Anlage aus der eigentlichen Gießmaschine 2 mit der Gießpfanne 2', einer Verteilerrinne 3, einem Schmelzenaufgabesystem 3' und einem umlaufenden Metalltransportband 7. Die aus der Gießpfanne 2' durch die Verteilerrinne 3 nach unten ablaufende Metallschmelze wird von dem Schmelzenaufgabesystem 3' in einer bestimmten Dicke auf das gekühlte Metalltransportband 7 als Gussprodukt 4 aufgebracht. Die Länge des Metalltransportbandes 7 ist so ausgelegt, dass die Verweilzeit des Gussproduktes 4 auf dem Metalltransportband 7 zu seiner weitgehenden Erstarrung zum Vorband 5 ausreicht. Das Metalltransportband 7, das beispielsweise nur eine Dicke von ca. 1 mm besitzt, wird von zwei Umlenkrollen 8, 9 und beispielsweise einer Spannrolle 10 angetrieben und geführt. Zur seitlichen Begrenzung des Gussproduktes 4 auf dem Metalltransportband 7 ist an jeder Seite des Metalltransportbandes 7 eine mitlaufende Dammblockkette 15 angeordnet. An das Metalltransportband 7 schließen sich zum Transport und zur sicheren Führung des vollständig erstarrten Vorbandes 5 Glätt-/ Treib-Rollen 14 an, die das Vorband mechanisch einspannen und zu einem Treiber 16 fördern, von wo es dann seiner weiteren Bearbeitung zugeführt wird.

In dieser dem Stand der Technik entsprechenden Bandgießanlage 1 ist erfindungsgemäß im Bereich der am Ende des Metalltransportbandes 7 befindlichen Umlenkrolle 8 oberhalb des Gussproduktes 4 eine Druckrolle 11 angeordnet. Durch diese auf dem Gussprodukt 4 aufliegende Druckrolle 11 kann durch einen entsprechend ausgeübten Druck auf das Gussprodukt 4 ein maximaler Kontakt zumindest der Bandkanten des Gussproduktes 4 mit dem Metalltransportband 7 erzwungen werden.

In der Figur 2a, einem vergrößerten Teilausschnitt der Fig. 1, ist zusätzlich zu der Druckrolle 11, die von oben mit einem bestimmten Druck auf das Gussprodukt 4 einwirkt, die hierzu in Kombination erfindungsgemäß durchgeführte zusätzliche Kühlung der Unterseite des Vorbandes 5 in Form einer Spritzkühlung 17 eingezeichnet. Diese Kühlung ist so eingestellt, dass sie nur in einem definierten Bereich wirkt, der sich über die gesamte Breite des Vorbandes 5 erstrecken kann und der im dargestellten Ausführungsbeispiel vom Ende des Metalltransportbandes 7 bis zur ersten der unteren Glätt-/ Treib-Rollen 14 reicht.

Eine alternative Kühlung des Vorbandes 5 in Form einer geschlossenen Kühlung ist in der Figur 2b dargestellt. Diese Kühlung, die gleichfalls nur in einem definierten Bereich unmittelbar hinter der Umlenkrolle 8 stattfindet, wird mit einem umlaufenden Kühlband 19, 19' durchgeführt. Hierbei kann wie bei der Spritzkühlung 17 der Fig. 2a dargestellt nur die Unterseite des Vorbandes 5 durch ein dort angeordnetes Kühlband 19 und/oder wahlweise auch die Vorbandoberseite durch ein auf der Oberseite des Vorbandes 5 angeordnetes weiteres Kühlband 19' gekühlt werden.

Zur besseren Anschaulichkeit der erfindungsgemäßen Druckbeaufschlagung des Gussproduktes 4 ist in den folgenden Abbildungen 3 bis 6 die Bandgießanlage 1 der Figuren 1 und 2 in einer perspektivischen Draufsicht dargestellt.

Die Figur 3a zeigt beispielhaft einen Teil der Bandgießanlage 1 von der Verteilerrinne 3 / Schmeizenaufgabesystem 3' bis zum Ende des Metalltransportbandes 7 nach dem Stand der Technik. Auf dem Metalltransportband 7, auf dem sich der Bandanfang eines Gussproduktes 4 befindet, sind verschiedene Querschnittlinien A, B, C eingezeichnet. Die Linie "A" stellt einen Querschnitt durch das Gussprodukt 4 in der vorderen Hälfte des Metalltransportbandes 7 dar, die Linie "B" stellt einen Querschnitt durch das Gussprodukt 4 am Ende des Metalltransportbandes 7 und die Linie "C" stellt einen Querschnitt durch das erstarrte Vorband 5 dar, das nach Verlassen des Metalltransportbandes 7 auf einem Rollgang 7' aufliegt. Bei einer Bandgießanlage 1 nach dem Stand der Technik löst sich das Gussprodukt 4 von seiner Unterlage, dem Metalltransportband 7, und wölbt sich mit seinen Bandkanten 6 stetig auf. Diese Verwölbung beginnt in Form eines keilförmigen Aufwölbungsbereichs 18 mit steigendem Betrag etwa im Bereich der Querschnittlinie "A", so dass sich schließlich nach Verlassen des Metalltransportbandes 7 (im Bereich der Querschnittlinie "C") der eingezeichnete Endzustand einstellt.

In der Figur 3b wird das in der Fig. 3a beschriebene Hochwölben des Bandes durch die sich bei den jeweiligen Querschnittlinien ergebenden Bandquerschnitten deutlicher dargestellt. Bei der Querschnittlinie "A" liegt das nicht völlig erstarrte Gussprodukt 4, bedingt durch seine Gewichtskraft und seine vorhandenen plastischen Eigenschaften mit vollständigem Kontakt noch auf seiner Unterlage, dem Metalltransportband 7, auf. Bei der Querschnittlinie "B" haben sich die Bandkanten 6 des nun nicht mehr plastischen Gussproduktes 4 vom Metalltransportband 7 gelöst, das Gussprodukt 4 besitzt jetzt einen leicht bogenförmigen Querschnitt. Bei der Querschnittlinie "C" ist die Verwölbung der Bandkanten 6 weiter fortgeschritten und der Querschnitt des vollständig erstarrten Vorbandes 5, das auf einem das Metalltransportband 7 verlängernden Rollgang 7'aufliegt, hat in etwa die Form einer Regenrinne.

In der Figur 4a ist die durch die Verwendung einer im Bereich der Querschnittlinie "B" angeordneten Druckrolle 11 eintretende Änderung der Verwölbung der Bandkanten 6 dargestellt. Der Aufwölbungsbereich 18 der Bandkanten 6 beginnt erst ab der Querschnittlinie "B" mit deutlich verringertem absolutem Betrag. Die Druckrolle 11 wirkt demnach mit einem das Hochwölben der Bandkanten 6 unterdrückenden Effekt auch rückwärts bis zurück in den Bereich der Querschnittlinie "A". Das weitere vorwärts gerichtete Hochwölben der Bandkanten 6 bis zur Querschnittlinie "C" lässt sich zwar durch die Druckrolle 11 nicht völlig unterdrücken, ist aber deutlich niedriger als bei der Fig. 3a ohne Druckrolle 11. Die Aufgabe der Erfindung, einen vollständigen Kontakt des Gussproduktes 4 mit seiner Unterlage, dem Metalltransportband 7 zu gewährleisten, wird somit durch den Einsatz der Druckrolle 11 vollständig erfüllt.

Die sich durch den Einsatz der Druckrolle 11 bei den entsprechenden Querschnittlinien ergebenden Bandquerschnitte sind in der Figur 4b dargestellt. Wie auch ohne Druckrolle 11 liegt bei der Querschnittlinie "A" das Gussprodukt 4 flach auf dem Metalltransportband 7 auf, aber auch bei der an das Ende des Metalltransportbandes 7 gelegten Querschnittlinie "B". Erst nach Verlassen des Metalltransportbandes 7 ergibt sich dann eine geringe Bandkantenverwölbung, die aber durch die erfindungsgemäße zusätzliche Kühlung der Vorbandunterseite ausgeglichen werden kann.

In der Figur 5 sind als Alternative zur Druckrolle 11 im gleichen Bereich am Ende des Metalltransportbandes 7 Teildruckrollen 12 als Druckvorrichtung eingesetzt, die ausschließlich auf die Bandkanten 6 einwirken. Der durch diese Maßnahme erreichte Effekt ist, wie durch den eingezeichneten Aufwölbungsbereich 18 deutlich wird, mit der Wirkungsweise einer Druckrolle 11 durchaus vergleichbar.

Eine weitere Alternative zu den Druckrollen 11 bzw. Teildruckrollen 12 besteht in der Verwendung eines Druckbandes 13, das entsprechend der Figur 6 auf einen größeren Bereich des Gussproduktes 4 mit Druck einwirkt. Der sich hier ergebende Aufwölbungsbereich 18 ist deshalb etwas kleiner als bei den vorher dargestellten Druckrollen 11, 12.

Die Erfindung ist nicht auf die dargestellten Ausführungsbeispiele beschränkt, sondern kann bezüglich der angewendeten Druckvorrichtungen und Vorrichtungen zur zusätzlichen Kühlung auch mit von der Beschreibung abweichenden Aggregaten durchgeführt werden, wenn das erfindungsgemäße Verfahren auch hiermit möglich ist.

### Bezugszeichenliste

- 1: Bandgießanlage
- 2: Gießmaschine
- 2': Gießpfanne
- 3: Verteilerrinne
- 3': Schmelzenaufgabesystem
- 4: Gussprodukt
- 5: Vorband
- 6: Bandkanten des Vorbandes
- 7: Metalltransportband
- 7': Rollgang nach dem Metalltransportband
- 8,9: Umlenkrolle
- 10: Spannrolle
- 11: Druckrolle
- 12: Teildruckrolle
- 13: Druckband
- 14: Glätt-/ Treib-Rollen
- 15: Dammblockkette
- 16: Treiber
- 17: offene Kühlvorrichtung (Spritzkühlung)
- 18: Aufwölbungsbereich
- 19: geschlossene Kühlvorrichtung (unterhalb umlaufendes Kühlband)
- 19': geschlossene Kühlvorrichtung (oberhalb umlaufendes Kühlband)

A Querschnitt durch das Gussprodukt in der vorderen Hälfte des Metalltransportbandes
B Querschnitt durch das Vorband am Ende des Metalltransportbandes
C Querschnitt durch das Vorband nach Verlassen des Metalltransportbandes

## Patentansprüche

1. Verfahren zum endabmessungsnahen Gießen von rechteckigen Strängen aus Metall und anschließender Weiterverarbeitung zu Metallbändern nach dem DSC-Verfahren (Direct Strip Casting) in einer horizontalen Bandgießanlage (1), wobei die Metallschmelze mittels eines Schmelzenaufgabesystems (3') auf ein an der Unterseite gekühltes horizontal umlaufendes Metalltransportband (7) gegossen wird und das flüssige Gussprodukt (4) auf diesem Metalltransportband (7) während seines Transports zu Vorband (5) erstarrt, welches dann nach Verlassen des Metalltransportbandes (7) mechanisch eingespannt zu einem Treiber (16) gefördert wird und wobei zur Herstellung eines maximalen Kontakts des Gussproduktes (4) auf dem Metalltransportband (7), eine oberhalb des Vorbandes (5) im Bereich des in Gießrichtung flussabwärts befindlichen Endes des Metalltransportbandes (7) angeordnete Druckvorrichtung (11, 12, 13) von oben auf das zum Vorband (5) erstarrende Gussprodukt (4) gedrückt wird,
**dadurch gekennzeichnet,**
**dass** zur Vermeidung eines bis in den Ausgießbereich der Gießmaschine (2) möglichen rückwärtigen Aufwölbens der Bandkanten (6) und zur Vergleichmäßigung des Wärmeübergangs auf das Gussprodukt (4) während seiner Erstarrung auf dem Metalltransportband (7) die bei Verlassen des Metalltransportbandes (7) schlagartig verringerte Kühlung der Unterseite des Vorbandes (5) kompensiert wird, wozu in einem Bereich unmittelbar hinter dem Metalltransportband (7) die Unterseite des Vorbandes (5) zusätzlich gekühlt wird.

2. Verfahren nach Anspruch 1,
**dadurch gekennzeichnet,**
**dass** als Druckvorrichtung eine auf die gesamte Breite des Gussproduktes (4) einwirkende Druckrolle (11) verwendet wird.

3. Verfahren nach Anspruch 1,
**dadurch gekennzeichnet,**
**dass** als Druckvorrichtung jeweils auf die Bandkanten (6) des Gussproduktes einwirkende Teildruckrollen (12) verwendet werden.

4. Verfahren nach Anspruch 1,
**dadurch gekennzeichnet,**
**dass** als Druckvorrichtung ein auf die gesamte Breite des Gussproduktes (4) einwirkendes umlaufendes Druckband (13) verwendet wird.

5. Verfahren nach Anspruch, 2, 3, oder 4,
**dadurch gekennzeichnet,**
**dass** die Druckvorrichtungen (11, 12, 13) separat angetrieben und gekühlt werden.

6. Verfahren nach Anspruch 1, 2, 3, 4 oder 5,
**dadurch gekennzeichnet,**
**dass** sich der Bereich der zusätzlichen Kühlung der Unterseite des Vorbandes (5) bei Vorhandensein von Glätt-/ Treib-Rollen (14) bis zu diesen Glätt-/ Treib-Rollen (14) hin erstreckt.

7. Verfahren nach Anspruch 6,
**dadurch gekennzeichnet,**
**dass** die zusätzliche Kühlung durch eine offene Spritzkühlung (17) und/oder durch eine geschlossene Kühlung mittels eines umlaufenden Kühlbandes (19, 19') durchgeführt wird.

8. Vorrichtung zum endabmessungsnahen Gießen von rechteckigen Strängen aus Metall und anschließender Weiterverarbeitung zu Metallbändern nach dem DSC-Verfahren (Direct Strip Casting) in einer horizontalen Bandgießanlage (1), wobei die Metallschmelze mittels eines Schmelzenaufgabesystems (3') auf ein an der Unterseite gekühltes horizontal umlaufendes Metalltransportband (7) gegossen wird und das flüssige Gießprodukt (4) auf diesem Metalltransportband (7) während seines Transports zu Vorband (5) erstarrt, welches dann nach Verlassen des Metalltransportbandes (7) mechanisch eingespannt zu einem Treiber (16) gefördert wird und wobei eine oberhalb des Gussproduktes (4) im Bereich der in Gießrichtung flussabwärts befindlichen Umlenkrolle (8) des Metalltransportbandes (7) angeordnete Druckvorrichtung (11, 12, 13) vorgesehen ist, die mit einem einstellbaren Druck von oben auf das zum Vorband (5) erstarrende Gussprodukt (4) einwirkbar ausgebildet ist,
**gekennzeichnet durch**:
eine zur Kühlung der Unterseite des Vorbandes (5) über dessen gesamte Breite unmittelbar hinter dem Metalltransportband (7) angeordnete Kühlvorrichtung (17, 19, 19').

9. Vorrichtung nach Anspruch 8,
**dadurch gekennzeichnet,**
**dass** die Druckvorrichtung eine auf die gesamte Breite des Gussproduktes (4) einwirkende angetriebene Druckrolle (11) ist.

10. Vorrichtung nach Anspruch 8,
**dadurch gekennzeichnet,**
**dass** die Druckvorrichtung jeweils eine auf eine Bandkante des Gussproduktes (4) einwirkende Teildruckrolle (12) ist.

11. Vorrichtung nach Anspruch 8,
**dadurch gekennzeichnet,**
**dass** die Druckvorrichtung ein auf die gesamte Breite des Gussproduktes (4) einwirkendes umlaufendes Druckband (13) ist.

12. Vorrichtung nach Anspruch 8, 9, 10 oder 11,
**dadurch gekennzeichnet,**
**dass** die Kühlung so eingestellt ist, dass sie nur in einem definierten Bereich wirkt, der sich über die gesamte Breite des Vorbandes (5) erstreckt und bei Vorhandensein von Glätt-/Treibrollen (14) wahlweise bis zu diesen reicht.

13. Vorrichtung nach Anspruch 12,
**dadurch gekennzeichnet,**
**dass** die Kühlvorrichtung (17) in Form einer offenen Spritzkühlung und/oder einer geschlossenen Kühlung mittels eines unterhalb des Vorbandes (5) umlaufenden Kühlbandes (19,19') ausgebildet ist.

## Claims

1. Method of casting rectangular strips of metal close to final dimensions and subsequently processing to form metal strips, in accordance with the DSC (Direct Strip Casting) method in a horizontal strip casting plant (1), wherein the metal melt is cast by means of a melt delivery system (3') on a horizontally circulating metal transport belt (7) cooled at the underside and the liquid cast product (4) hardens on this metal transport belt (7) during transport thereof so as to form pre-strip (5) which then after leaving the metal transport belt (7) is conveyed mechanically clamped to a driver (16) and wherein for producing maximum contact of the cast product (4) on the metal transport belt (7) a pressing device (11, 12, 13), which is arranged above the pre-strip (5) in the region of the end of the metal transport belt (7) downstream in the casting direction, is pressed from above onto the cast product (4) hardening to form the pre-strip (5),
**characterised in that**
for avoidance of rearward arching, which is possible in the pouring-out region of the casting machine (2), of the strip edges (6) and for homogenising heat transfer to the cast product (4) during hardening thereof on the metal transport belt (7) compensation is provided for the abruptly reduced cooling of the lower side of the pre-strip (5) on departure from the metal transport belt (7), for which purpose the underside of the pre-strip (5) is additionally cooled in the region directly behind the metal transport belt (7).

2. Method according to claim 1, **characterised in that** a pressure roller (11) acting over the entire width of the cast product (4) is used as pressing device.

3. Method according to claim 1, **characterised in that** respective pressure sub-rollers (12) respectively acting on the strip edges (6) of the cast product are used as pressing device.

4. Method according to claim 1, **characterised in that** a circulating pressure belt (13) acting over the entire width of the cast product (4) is used as pressing device.

5. Method according to claim 2, 3 or 4, **characterised in that** the pressing devices (11, 12, 13) are separately driven and cooled.

6. Method according to claim 1, 2, 3, 4 or 5, **characterised in that** the region of additional cooling of the underside of the pre-strip (5) when smoothing/driving rollers (14) are present extends up to these smoothing/driving rollers (14).

7. Method according to claim 6, **characterised in that** the additional cooling is carried out by an open spray cooling (17) and/or by a closed cooling by means of a circulating cooling belt (19, 19').

8. Device for casting rectangular strips of metal close to final dimensions and subsequent processing to form metal strips in accordance with the DSC (Direct Strip Casting) method in a horizontal strip casting plant (1), wherein the metal melt is cast by means of a melt delivery system (3') on a horizontally circulating metal transport belt (7) cooled at the underside and the liquid cast product (4) hardens on this metal transport belt (7) during transport thereof so as to form pre-strip (5) which then after leaving the metal transport belt (7) is conveyed mechanically clamped to a driver (16) and wherein a pressing device (11, 12, 13) is provided, which is arranged above the cast product (4) in the region of the deflecting roller (8) - which is downstream in casting direction - of the metal transport belt (7) and which is constructed to be able to act by a settable pressure from above on the cast product (4) hardening to form the pre-strip (5),
**characterised by**
a cooling device (17, 19, 19') arranged directly behind the metal transport belt (7) for cooling the underside of the pre-strip (5) over the entire width thereof.

9. Device according to claim 8, **characterised in that** the pressing device is a driven pressure roller (11) acting over the entire width of the cast product (4).

10. Device according to claim 8, **characterised in that** the pressing device is a respective pressure sub-roller (12) acting on each strip edge of the cast product (4).

11. Device according to claim 8, **characterised in that** the pressing device is a circulating pressure belt (13) acting over the entire width of the cast product (4).

12. Device according to claim 8, 9, 10 or 11, **characterised in that** the cooling is set so that it acts only in a defined region which extends over the entire width of the pre-strip (5) and, when smoothing/driving rollers (14) are present, extends selectably up to these.

13. Device according to claim 12, **characterised in that** the cooling device (17) is constructed in the form of open spray cooling and/or closed cooling by means of a cooling belt (19, 19') circulating below the pre-strip (5).

## Revendications

1. Procédé de coulée proche de leurs dimensions finales de profilés rectangulaires en métal, suivie d'un traitement ultérieur selon la méthode DSC (Direct Strip Casting) dans une installation de coulée en bande horizontale (1), dans lequel le métal en fusion est coulé au moyen d'un système d'entrée de matière fondue (3') sur une bande transporteuse (7) sans fin horizontale en métal refroidie sur sa face inférieure et le produit coulé liquide (4) se solidifie sur cette bande transporteuse métallique (7) pendant son transport vers une pré-bande (5), le produit étant ensuite transporté sous contrainte mécanique vers un entraîneur (16) après avoir quitté la bande métallique (7), et pour créer un contact maximum du produit liquide sur la bande métallique (7), un dispositif de pression (11, 12 13) situé au-dessus de la pré-bande (5) dans la zone en aval de l'extrémité de la bande métallique (7) presse le produit se solidifiant du haut vers la pré-bande (5),
**caractérisé en ce que**,
pour éviter un soulèvement possible vers l'arrière des bords (6) du profilé dans la zone de coulée de la machine (2) et pour homogénéiser le transfert de chaleur sur le produit coulé (4) durant sa solidification sur la bande transporteuse métallique (7), la diminution brutale de refroidissement de la face inférieure de la pré-bande (5) lorsque le produit quitte la bande métallique (7) est compensée, grâce à un refroidissement additionnel de la face inférieure de la pré-bande (5) dans une zone directement après la bande transporteuse métallique (7).

2. Procédé selon la revendication 1, **caractérisé en ce qu'**un rouleau presseur (11) agissant sur la totalité de la largeur du produit coulé (4) est utilisé comme dispositif de pression.

3. Procédé selon la revendication 1, **caractérisé en ce que** des rouleaux presseurs (12) agissant respectivement sur les bords (6) du produit sont utilisés comme dispositif de pression.

4. Procédé selon la revendication 1, **caractérisé en ce qu'**une bande de pression sans fin (13) agissant sur la totalité de la largeur du produit coulé (4) est utilisée comme dispositif de pression.

5. Procédé selon la revendication 2, 3 ou 4, **caractérisé en ce que** les dispositifs de pression (11,12,13) sont entraînés et refroidis séparément.

6. Procédé selon la revendication 1, 2, 3, 4 ou 5, **caractérisé en ce que** en présence de rouleaux lisses ou d'entraînement (14), la zone de refroidissement additionnel de la face inférieure de la pré-bande (5) s'étend jusqu'à ces rouleaux (14).

7. Procédé selon la revendication 6, **caractérisé en ce que** le refroidissement additionnel est réalisé au moyen d'un refroidissement ouvert à pulvérisation (17) et/ou d'un refroidissement fermé par une bande sans fin de refroidissement (19, 19').

8. Dispositif pour la coulée proche de leurs dimensions finales de profilés rectangulaires en métal, suivie d'un traitement ultérieur selon la méthode DSC (Direct Strip Casting) dans une installation de coulée en bande horizontale (1), dans lequel le métal en fusion est coulé au moyen d'un système d'entrée de matière fondue (3') sur une bande transporteuse (7) sans fin horizontale en métal refroidie sur sa face inférieure et le produit coulé liquide (4) se solidifie sur cette bande transporteuse métallique (7) pendant son transport vers une pré-bande (5), le produit étant ensuite transporté sous contrainte mécanique vers un entraîneur (16) après avoir quitté la bande métallique (7), un dispositif de pression (11, 12 13) étant prévu au-dessus du produit (4) dans la zone en aval du rouleau (8) de la bande métallique (7), le dispositif de pression (11, 12, 13) étant apte à exercer une pression réglable par le dessus sur le produit (4) solidifiant sur la pré-bande (5),
**caractérisé par**
un dispositif de refroidissement (17, 19, 19') pour le refroidissement de la face inférieure de la pré-bande (5) sur toute sa largeur directement après la bande transporteuse métallique (7).

9. Dispositif selon la revendication 8, **caractérisé en ce que** le dispositif de pression est un rouleau presseur (11) entraîné, agissant sur la totalité de la largeur du produit coulé (4).

10. Dispositif selon la revendication 8, **caractérisé en ce que** le dispositif de pression est constitué de rouleaux presseurs (12) agissant respectivement sur les bords (6) du produit (4).

11. Dispositif selon la revendication 8, **caractérisé en ce que** le dispositif de pression est une bande de pression sans fin (13) agissant sur la totalité de la largeur du produit coulé (4).

12. Dispositif selon la revendication 8, 9, 10 ou 11, **caractérisé en ce que** le refroidissement est configuré de telle sorte qu'il agit uniquement dans une zone déterminée qui s'étend sur toute la largeur de la pré-bande (5) et qui s'étend, en présence de rouleaux lisses ou d'entraînement (14), jusqu'à ceux-ci.

13. Dispositif selon la revendication 12, **caractérisé en ce que** le dispositif de refroidissement (17) se présente sous la forme d'un refroidissement ouvert à pulvérisation (17) et/ou d'un refroidissement fermé par une bande sans fin de refroidissement (19, 19') sous la pré-bande (5).
